# EUROPÄISCHE PATENTSCHRIFT

(11) **EP 3 213 895 B1**
(45) Veröffentlichungstag und Bekanntmachung des Hinweises auf die Patenterteilung: **01.08.2018**
(21) Anmeldenummer: 17000345.3
(22) Anmeldetag: 03.03.2017
(51) Int. Cl.: B27G 15/00

(54) **ZYLINDERKOPFBOHRER**
DRILL WITH CYLINDRICAL HEAD
FORET À TÊTE CYLINDRIQUE

(30) Priorität: 04.03.2016 DE 202016001386 U; 01.07.2016 DE 202016004084 U
(43) Veröffentlichungstag der Anmeldung: 06.09.2017
(73) Patentinhaber: FAMAG - Werkzeugfabrik GmbH & Co. KG, 42855 Remscheid (DE)
(72) Erfinder: Pomp, Thomas, D-42855 Remscheid (DE)
(74) Vertreter: Priebisch, Rüdiger

(56) Entgegenhaltungen:
- DE-B4- 19 702 423
- US-A- 2 883 888
- US-A- 4 134 706
- US-A1- 2001 010 784
- US-A1- 2001 031 178
- US-B1- 6 354 773

## Beschreibung

Die Erfindung betrifft zunächst einen Zylinderkopfbohrer, wie er in der Präambel des Patentanspruchs 1 näher umrissen ist.

Ausgangspunkt für die Erfindung ist somit ein Zylinderkopfbohrer mit einem Einspannschaft und mit einem Bohrkopf, der eine Zentrierspitze und eine äußere Mantelwand mit zumindest im Wesentlichen zylindrischer Außenfläche umfasst, und bei dem zwischen der Zentrierspitze und der Außenfläche zumindest eine Hauptschneide angeordnet ist, die sich im Wesentlichen radial erstreckt, wobei im Bohrkopf zumindest ein sich an die Freifläche der Hauptschneide anschließender, zum Umfang hin offener, den Bohrkopf schräg durchdringender und die Mantelwand unterbrechender Spankanal angeordnet ist, und wobei die Außenfläche mit einer Vielzahl von schmalen Rillen versehen ist. Ein solcher Zylinderkopfbohrer ist aus der US 4 134 706 bekannt. Ein mit zwei Hauptschneiden versehener Zylinderkopfbohrer ist bekannt, zum Ersten durch die Patentschrift der Anmelderin DE 197 02 423 B4 und zum Zweiten, jedoch ohne jegliche Nuten, durch die Patentschrift der Anmelderin DE 41 15 030 C1.

In den genannten Schriften ist die dortige Problemlage bei Zylinderkopfbohrern ausführlich erläutert, so dass auf eine detaillierte Wiederholung hier verzichtet werden kann. Insbesondere bei der erstgenannten Schrift, DE 197 02 423 B4, wird, kurz gesagt, hauptsächlich angestrebt, einen Zylinderkopfbohrer zu schaffen, der sich beim Arbeiten möglichst wenig erwärmt. Als Lösung wird unter anderem vorgeschlagen, dass die Außenfläche der ansonsten glattwandigen Mantelwand durch sogenannte radiale Ausbuchtungen, also Nuten, unterbrochen ist. Wie alle Ausführungsbeispiele zeigen, sind diese Nuten relativ breit und verlaufen entweder genau axial oder schräg axial, damit sie zur Bildung von mehreren Vorschneiden dienen können, die dann zusammen einen Bohrkranz bilden.

Aus dem Stand der Technik sind auch schon schmale, außenliegende Rillen bei Bohrern anderer Bauart bekannt. So sind durch die FR 1 274 316 A oder WO 1998 35 777 A1 bei Spiralbohrern sogenannte Rundfasen oder Führungsfasen bekannt. Diese Rundfasen, Rillen oder Nuten dienen zum besseren Rundlauf, zur besseren oder zusätzlichen Schneidwirkung an den Spiralkanten oder zur Anzeige der Bohrtiefe.

Im Gegensatz zu den relativ langen und schlanken Spiralbohrern oder auch Langlochbohrern beträgt bei einem relativ dicken und kurzen Zylinderkopfbohrer der Bohrerdurchmesser ein Mehrfaches der Mantelhöhe. Beim Zylinderkopfbohrer sorgen schon die Zentrierspitze und die äußere Mantelfläche für eine geradlinige Bohrung eines relativ großen Bohrdurchmessers. Aus der WO 1998 35 777 A1 entnimmt der Fachmann auf Seite 3 unten und Seite 4 oben, dass der dortige, mit Rillen versehene Spiralbohrer vorzugsweise für das Bohren von langen Löchern durch ein Werkstück hindurch bestimmt ist, nicht jedoch zur Bildung von - meist relativ kurzen - Löchern, insbesondere Sacklöchern. Letzteres ist jedoch die typische Aufgabe eines Zylinderkopfbohrers.

Aber auch bei Holzbohrern ähnlicher Bauart sind schon Rillen bekannt, die an der Außenfläche umlaufen: Die US 6 354 773 B1 zeigt einen Holzbohrer, der an seinen beiden schmalen und flügelartigen Außenflächen mehrere umlaufende Rillen aufweist.

Die US 4 134 706 A zeigt einen Holzbohrer ähnlicher Bauart mit zwei etwa radialen Hauptschneiden und mit zwei Vorschneiden. An seiner Außenfläche weist er einige wendelförmig umlaufende Rillen auf.

Die US 3 180 379 A zeigt einen Langlochbohrer mit einer einzigen radialen Schneide, der ebenfalls an seiner Außenseite mit wendelförmig umlaufenden Rillen versehen ist.

Insbesondere die in der erstgenannten Schrift behandelte Erfindung hat sich hervorragend bewährt. Hieran will die Erfindung anknüpfen.

Ausgehend von diesem Stand der Technik liegt der Erfindung das Bestreben zu Grunde, den Zylinderkopfbohrer so weiter zu entwickeln, dass die beim Bohren zwangsläufige auch an der relativ großflächigen Mantelwand auftretende Prozesswärme deutlich vermindert wird, um die Zerspanungsleistung sowohl quantitativ als auch qualitativ zu verbessern.

Ausgehend von einem Zylinderkopfbohrer der eingangs genannten Art wird folglich vorgeschlagen, dass zumindest zwei Nuten sich kreuzen.

Ein besonders markantes Muster ergibt sich auf der Außenfläche des Bohrkopfes, wenn mehrere Nuten bzw. Rillen wendelförmig und mit gegenläufiger Steigung so verlaufen, dass sie sich kreuzen. Deren Steigung kann vorzugsweise gleich, aber auch unterschiedlich sein.

Beim zuerst genannten Stand der Technik sind die dort Ausbuchtungen genannten Nuten relativ breit und dienen zwar auch der Auflockerung der Außenfläche, jedoch insbesondere zur Bildung eines Bohrkranzes mit mehreren Vorschneiden. Hierzu verlaufen sie entweder axial oder sie haben eine relativ große Steigung, nämlich erheblich größer als der Durchmesser des Zylinderkopfbohrers. Die erfindungsgemäßen, nämlich sich kreuzenden Rillen dienen zunächst allein dem Zweck, die Außenfläche so weit wie möglich quasi zu zerklüften, um diese dadurch effektiv zu vergrößern.

Durch die Ausbildung von sich kreuzenden relativ schmalen - und gegebenenfalls auch tiefen - Rillen, kann eine Vielzahl von Rillen in die Außenfläche eingebracht werden. Hierdurch wird die tatsächliche Außenfläche durch die zusätzlichen Seitenflächen der Rillen einerseits deutlich vergrößert, andererseits bleiben die Stabilität der Mantelwand, ihre Führungshöhe und damit ihre Führungsfunktion voll erhalten; denn die Mantelwand wird durch die schmalen Rillen nur geringfügig geschwächt. Durch die nun quasi nach innen vergrößerte Außenfläche wird die äußere Kontaktfläche mit der zu bohrenden Materialwand vermindert und kann die an der Mantelwand entstehende Reibungswärme besser an die die Außenfläche umgebende Luft, nämlich auch in den Rillen, abgegeben werden.

Die Erfindung kann somit auch bei einem Zylinderkopfbohrer einfacher oder älterer Bauart, wie sie vielfach und beispielsweise in der zweitgenannten Schrift beschrieben ist, mit Vorteil eingesetzt werden.

Das Merkmal "schmal" für die rillenförmigen Nuten ist hier variabel und in Relation zum Durchmesser des Zylinderkopfbohrers zu sehen. Insbesondere kann vorgesehen sein, dass die Breite einer Rille, in Abhängigkeit vom Außendurchmesser, 0,5 mm bis 2,0 mm beträgt: Je größer der Bohrerdurchmesser ist, desto breiter - und evtl. tiefer - kann die Rille sein.

Die Erfindung setzt zunächst nur einen Zylinderkopfbohrer mit einer Mantelwand und einer einzigen Hauptschneide voraus. Sie wird jedoch vorzugsweise bei einem Zylinderkopfbohrer mit zwei bis vier Hauptschneiden eingesetzt.

Es kann jedoch auch im Rahmen der Erfindung vorgesehen sein, dass zumindest eine Nut bzw. Rille vorzugsweise leicht wendelförmig verläuft. Leicht wendelförmig soll hier bedeuten, dass die Steigung relativ gering ist, was bedeutet, dass die Steigung zumindest möglichst kleiner ist als der Bohrerdurchmesser, worauf unten noch näher eingegangen werden wird.

Hierbei kann eine solche Nut bzw. Rille rechtsdrehend verlaufen. Dann wird beim Drehen des Bohrers ein axiales Moment in Richtung der Zentrierspitze, quasi ein Einzugsmoment erzeugt.

Es kann auch vorgesehen sein, dass zumindest zwei Nuten bzw. Rillen wendelförmig und parallel zueinander verlaufen. So kann der vorgenannte positive Effekt noch verstärkt werden.

Es hat sich erweisen, dass es im Sinne der Erfindung vorteilhaft ist, wenn zumindest die Hälfte der Außenfläche durch die Nuten bzw. Rillen unterbrochen ist. Denn dann ergeben sich sowohl eine erhöhte Wärmeabfuhr als auch eine gute Führung.

Der Querschnitt der Nuten oder Rillen kann in unterschiedlicher Weise ausgebildet sein, insbesondere teilkreisförmig, halbkreisförmig, V-förmig oder U-förmig. Auch hier kann durch die Wahl oder Kombination von in Form und / oder Größe unterschiedlichen Querschnitten ein besonderes Muster auf dem Zylinderkopfbohrer erzeugt werden, das auch zur Kennzeichnung des Herstellers oder Anbieters dienen kann.

Alle vorgenannten Ausführungen können schon bei einem relativ einfachen Zylinderkopfbohrer verwirklicht werden, nämlich wenn eine glatte Außenfläche zur Verfügung steht, wie z. B. bei der oben zweitgenannten Schrift, DE 197 02 423 B4. Besonders vorteilhaft wird die Erfindung jedoch bei einem Zylinderkopfbohrer genutzt, der wie bei der erstgenannten Schrift, DE 41 15 030 C1, ausgebildet ist. Ein solcher Zylinderkopfbohrer ist somit derart ausgebildet, dass die Außenfläche zusätzlich durch axial oder schräg axial verlaufende und in Verhältnis zu den Rillen breitere Nuten, sog. Ausnehmungen oder Ausbuchtungen, zur Bildung von Vorschneiden in Form eines Bohrkranzes unterbrochen ist. Hier wird die Verminderung der an der Reibung beteiligten Außenfläche extrem reduziert, und der Abtransport der entstehenden Wärme wird deutlich beschleunigt.

Es hat sich gezeigt, dass die Abmessungen der Rillen in Bezug auf die übrigen Abmessungen des Zylinderkopfbohrers eine wesentliche Rolle spielen. So wird bei einer geringen Steigung vorgeschlagen, dass das Verhältnis von Außendurchmesser des Zylinderkopfbohrers zur Steigung einer Rille, je nach der Größe des Durchmessers, 8 bis 30 zu 1 beträgt.

Die Steigung einer Rille kann insbesondere 1 bis 3,5 mm betragen. Beispiele: Bei einem Durchmesser von 8 mm beträgt die Steigung 1 mm, bei einem Durchmesser von 30 mm 2 mm und bei einem Durchmesser von 60 mm 3,5 mm.

Einerseits vergrößert die Tiefe der Nuten bzw. Rillen die Außenfläche in positiver Weise, andererseits darf sie die Mantelwand nicht übermäßig schwächen. Je größer der Durchmesser des Zylinderkopfbohrers ist, desto tiefer kann eine Nut bzw. Rille sein. Es hat sich als sehr günstig erwiesen, wenn die Tiefe einer Rille, in Abhängigkeit des Durchmessers, vorzugsweise 0,1 mm bis 0,65 mm beträgt. Vorzugsweise soll das Verhältnis von Außendurchmesser des Zylinderkopfbohrers zur Tiefe einer Rille 80 bis 160 zu 1 betragen. Im übrigen wird der Fachmann auf eine größere Tiefe einer Nut oder Rille immer dann verzichten, wenn er durch übermäßge Wegnahme von Werkstoff die Stabilität des Zylinderbohrers bedroht sieht.

Je nach Ausbildung der Geometrie des Bohrkopfes können somit auch Rillen mit unterschiedlicher Breite und / oder Tiefe eingebracht sein: Zum Beispiel kann an Stellen mit mehr "Fleisch" in der Mantelwand, wie in ihrem Fußbereich, zum Einspannschaft hin, und insbesondere bei einem relativ großen Zylinderkopfbohrer mit relativ dicker Mantelwand, wie über 40 mm oder sogar 100 mm Durchmesser, eine tiefere und eventuell auch breitere Rille eingebracht werden, ohne den Bohrkopf in übermäßiger Weise zu schwächen.

Schließlich wird zur weiteren Verbesserung der Kühlung des Bohrkopfes vorgeschlagen, dass auch an der teilkreisringförmigen Fußfläche des Bohrkopfes, die sich an die bisher betrachtete Außenfläche in Richtung des Einspannschaftes anschließt, mehrere axiale Rillen und / oder zumindest eine spiralförmige Rille angeordnet sind bzw. ist. Auch hier ist die relativ schmale Breite und eventuelle Tiefe der Rille bzw. Rillen von den schon geschilderten Verhältnissen abhängig und vom Fachmann einzuordnen.

Die Erfindung gibt dem Fachmann eine Fülle von Möglichkeiten an die Hand, einen Zylinderkopfbohrer ganz einfacher oder auch der eingangs genannten speziellen Bauart, nämlich mit Bohrkranz, so auszubilden, dass die am Bohrkopf insgesamt und insbesondere an der Mantelwand beim Bohren zwangsläufig entstehende Wärme schnellstmöglich und sehr effektiv abgeführt wird. Die erfindungsgemäße Gestaltung führt daher zu einer Senkung der Wärmeentwicklung, zu einer längeren Standzeit des Zylinderkopfbohrers und zu einer verbesserten Qualität der erzeugten Bohrung. Darüber hinaus ergibt sich die Möglichkeit, dem Zylinderkopfbohrer ein markantes, eigenständiges und ansehnliches Äußeres zu geben.

In der Zeichnung sind Ausführungsbeispiele der Erfindung dargestellt, die nun näher beschrieben werden.
Fig. 1 zeigt eine erste Ausführungsform als Weiterbildung des Zylinderkopfbohrers nach der DE 197 02 423 B4 mit einer Rille in derselben Ebene und mit einer wendelförmigen Rille, wobei acht schräg-axiale gerundete Nuten nahezu alle Rillen schneiden.
Fig. 1a zeigt den Zylinderkopfbohrer nach Fig. 1 in einer anderen Perspektive.
Fig. 1b zeigt den Zylinderkopfbohrer nach Fig. 1a in der Seitenansicht.
Fig. 1c zeigt den Zylinderkopfbohrer nach Fig. 1a in Stirnansicht.
Fig. 2 zeigt eine zweite Ausführungsform, ähnlich der Fig. 1, mit einer Rille in derselben Ebene und mit sechs parallelen, wendelförmigen Rillen, die acht schräg-axiale Nuten schneiden.
Fig. 3 zeigt eine dritte Ausführungsform, ähnlich der Fig. 1, mit einer Rille in derselben Ebene und mit acht rechtsdrehenden Rillen, die acht linksdrehende Rillen kreuzen.
Fig. 4 zeigt eine vierte Ausführungsform, als Weiterbildung des Zylinderkopfbohrers nach DE 41 15 030 C1, mit sich kreuzenden Rillen und entsprechend der Fig. 3.
Fig. 5 zeigt eine fünfte Ausführungsform, ähnlich der Fig. 1, mit einer Rille in derselben Ebene und mit acht rechtsdrehenden Rillen, wobei die Rillen die acht Nuten schneiden.
Fig. 6 zeigt eine sechste Ausführungsform, ähnlich der Fig. 4, mit sich kreuzenden Rillen, ähnlich wie in Fig. 5.
Fig. 7 zeigt einen Bohrkopf eines weiteren Zylinderkopfbohrers, ähnlich wie Fig. 5, jedoch mit weiteren Rillen im Fußbereich.

Der in den Fig. 1 bis 1c gezeigte Zylinderkopfbohrer 101 setzt sich zusammen aus einem Einspannschaft 102 und einem im Prinzip nahezu topfförmigen Bohrkopf 103, der eine in der Bohrerachse X-X leicht vorstehende Zentrierspitze 104 und eine äußere Mantelwand 105 mit im Wesentlichen zylindrischer Außenfläche 106 umfasst. Zwischen der Zentrierspitze 104 und der Außenfläche 106 erstrecken sich etwa radial zwei Hauptschneiden 107. Im Bohrkopf 103 schließen sich an jede Hauptschneide 107 zwei Freiflächen 108 an, die ihrerseits in zwei Spankanäle 109 übergehen.

Die Spankanäle 109 durchdringen den Bohrkopf 103 von den Hauptschneiden 107 ausgehend schräg bis auf den sich anschließenden runden Teil des Einspannschaftes 102. Hierdurch unterbrechen die Spankanäle 109 die Mantelwand 105 bis in den Fußteil 110 hinein, so dass am Bohrkopf 103 sowohl die Mantelwand 105 - und damit ihre Außenfläche 106 - als auch der Fußteil 110 in zwei Abschnitte geteilt sind.

An der Außenfläche 106 sind insgesamt acht schräg-axial verlaufende und im Grund abgerundete Nuten 111 eingebracht, die im Stand der Technik als Ausbuchtungen bezeichnet sind und zur Bildung von Vorschneiden 112 dienen, die zusammen einen geteilten Bohrkranz 113 bilden. Die Breite BN der Nuten 111 beträgt hier im Mittel ca. 6 mm, die Tiefe TN schwankt hier zwischen 0 - im Fußbereich - und ca.1 mm im Bereich der Vorschneiden 112. Der Durchmesser D des Zylinderkopfbohrers 101 beträgt hier 50 mm. Die Anzahl der Vorschneiden 112 kann variieren und ist insbesondere dem jeweiligen Durchmesser des Zylinderkopfbohrers anzupassen. Zusätzlich zu den schrägen Nuten 111 sind an der geteilten Außenfläche 106 schmale Rillen 114 eingebracht, die tangential um die Außenfläche 106 bzw. koaxial zur Bohrerachse X - X verlaufen und dabei die Nuten 111 schneiden. Die Rillen 114 bestehen hier aus einer ersten oberen Rille 114.1, die in derselben axialen Ebene umläuft, und aus einer Rille 114.2, die wendelförmig und rechtsdrehend so nach unten verläuft, dass sie die Außenfläche 106 mehrmals umrundet.

Die Breite B einer Rille 114, 114.1 und 114.2 beträgt hier, bei diesem Durchmesser D, etwa 1,6 mm, die Tiefe T etwa 0,6 mm und die Steigung S etwa 3,5 mm. Der Querschnitt Q ist teilkreisförmig mit einem Radius R von etwa 1,2 mm. Durch die sehr große Zerklüftung der Außenfläche 106 - nämlich durch die schräg-axialen Nuten 111 einerseits und durch die die Nuten 111 kreuzenden tangentialen Rillen 114 andererseits - ist die ursprüngliche Außenfläche auf weniger als die Hälfte vermindert, aber die effektive Außenfläche durch die zusätzlichen Seitenwände der Nuten 111 und Rillen 114 erheblich vergrößert.

Die Fig. 1a bis 1c zeigen den Zylinderkopfbohrer 101 nach Fig. 1 in weiteren Ansichten, um dessen räumlichen Aufbau besser zu verdeutlichen.

In Fig. 2 ist ein Zylinderkopfbohrer 101b dargestellt, wie er der Fig. 1 zugrundeliegt. Hier erstreckt sich zwar die erste obere Rille 114.1 ebenfalls in derselben axialen Ebene, darunter sind jedoch sechs parallel verlaufende, rechtsdrehende, wendelförmige Rillen 114.3 angeordnet, welche die Nuten 111 kreuzen.

In Fig. 3 ist ein Zylinderkopfbohrer 101d dargestellt, wie er der Fig. 1 zugrundeliegt. Hier erstreckt sich die erste oberste Rille 114.1 in derselben axialen Ebene, darunter sind jedoch acht parallel und mit etwas Abstand zueinander verlaufende, rechtsdrehende wendelförmige Rillen 114.4 angeordnet, die sich mit acht entsprechend ausgebildeten und angeordneten, aber linksdrehenden wendelförmigen Rillen 114.4 kreuzen. Die Steigung S ist hier etwas größer ausgebildet als in den vorstehenden Ausführungen mit einer Drehrichtung.

In Fig. 4 ist ein Zylinderkopfbohrer 101e dargestellt, der zwar im Wesentlichen der Fig. 1 entspricht, jedoch die einfachere Form eines sog. Forstnerbohrers hat: Hier ist kein Bohrkranz mit Vorschneiden vorhanden, da hier auf die Nuten 111 verzichtet wurde, wie dies im Prinzip die DE 41 15 030 C1 zeigt, wie er der Fig. 2 zugrundeliegt. Hier erstrecken sich die Rillen 114.1 und 114.4 wie zu der Fig. 3 erläutert. Dabei wird besonders der ein Rautenmuster ergebende Kreuzungsverlauf der Rillen 114.4 deutlich.

In Fig. 5 ist ein Zylinderkopfbohrer 101f dargestellt, wie er der Fig. 1 zugrundeliegt. Hier erstreckt sich auch die erste oberste Rille 114.1 in derselben axialen Ebene, darunter sind jedoch acht Rillen 114.5 angeordnet, die parallel und mit etwas Abstand zueinander verlaufen sowie rechtsdrehende Wendeln bilden. Alle Rillen 114.1 und 114.5 schneiden die acht Nuten 111.

In Fig. 6 ist ein Zylinderkopfbohrer 101g dargestellt, wie er der Fig. 4 zugrundeliegt. Die Rillen 114.1 und 114.5 erstrecken sich wie zu der Fig. 5 erläutert und schneiden sich teilweise.

In Fig. 7 ist ein Bohrkopf 113 eines weiteren Zylinderkopfbohrers 101h nach der Erfindung dargestellt, der etwa dem Aufbau nach Fig. 1 entspricht. Die Rillen 114 kreuzen die Nuten 111. Hier ist die Fußfläche 115, also die zweigeteilte Fläche zwischen der Außenfläche 106 und dem runden Teil des Einspannschaftes 102, ebenfalls mit Rillen 116 versehen. Dabei kann auch eine eventuell zwischen der Außenfläche 106 und der sich winkelig daran anschließenden Fußfläche 115 liegende Abrundung mit Rillen 116 versehen sein.

Diese Rillen 116 können entweder konzentrisch zur Bohrerachse X - X verlaufende Rillen sein oder aus einer oder mehreren spiralförmig verlaufenden Rillen bestehen. Auch hier können diese Rillen 116 in Form und Ausmaß den beschriebenen Rillen 114 an der Außenfläche 106 entsprechen oder ähneln.

Falls die Dicke von Wand 105 oder Fuß 110 - die auch vom Durchmesser des Bohrkopfes 113 abhängt - es zulässt, können diese Rillen 116 auch wesentlich tiefer und / oder breiter ausgebildet sein. Zumal die Fußfläche 115 keine Führungsfunktion hat wie die Außenfläche 106, jedoch hier auch zur Abführung der an der Mantelwand 105 bzw. am Bohrkranz 113 entstehenden Reibungswärme dient.

### Bezugszeichenliste:

- 101: Zylinderkopfbohrer
- 101b: Zylinderkopfbohrer
- 101d: Zylinderkopfbohrer
- 101e: Zylinderkopfbohrer
- 101f: Zylinderkopfbohrer
- 101g: Zylinderkopfbohrer
- 101h: Zylinderkopfbohrer
- 102: Einspannschaft
- 103: Bohrkopf
- 104: Zentrierspitze
- 105: Mantelwand
- 106: Außenfläche
- 107: Hauptschneide
- 108: Freifläche
- 109: Spankanal
- 110: Fußteil
- 111: Nut
- 112: Vorschneide
- 113: Bohrkranz
- 114: Rille
- 114.1: Rille
- 114.2: Rille
- 114.3: Rille
- 114.4: Rille
- 114.5: Rille
- 115: Fußfläche
- 116: Rille
- B: Rillenbreite
- BN: Nutbreite
- D: Durchmesser
- S: Steigung
- T: Rillentiefe
- TN: Nuttiefe
- X-X: Bohrerachse

## Patentansprüche

1. Zylinderkopfbohrer (101d bis 101g) mit einem Einspannschaft (102) und mit einem Bohrkopf (103), der eine Zentrierspitze (104) und eine äußere Mantelwand (105) mit zumindest im Wesentlichen zylindrischer Außenfläche (106) umfasst, und bei dem zwischen der Zentrierspitze (104) und der Außenfläche (106) zumindest eine Hauptschneide (107) angeordnet ist, die sich im Wesentlichen radial erstreckt, wobei im Bohrkopf (103) zumindest ein sich an die Freifläche (108) der Hauptschneide (107) anschließender, zum Umfang hin offener, den Bohrkopf (103) schräg durchdringender und die Mantelwand (105) unterbrechender Spankanal (109) angeordnet ist und wobei die Außenfläche (106) mit einer Vielzahl von schmalen Rillen (114.1, 114.4, 114.5) versehen ist, **dadurch gekennzeichnet, dass** zumindest zwei Rillen (114.1, 114.4, 114.5) sich kreuzen.

2. Zylinderkopfbohrer (101 bis 101h) nach Patentanspruch 1 oder nach der Präambel der Patentanspruchs 1, bei dem die Außenfläche (106) durch eine Mehrzahl von axial oder schräg axial verlaufende und in Verhältnis zu den Rillen (114 bis 114.5) breitere Nuten (111) zur Bildung von Vorschneiden (112) in Form eines Bohrkranzes (113) unterbrochen ist, **dadurch gekennzeichnet, dass** die Breite (B) und / oder die Tiefe (T) von zwei oder mehr Rillen (114 bis 114.5) unterschiedlich ausgebildet ist bzw. sind.

3. Zylinderkopfbohrer (101) nach Patentanspruch 1 oder 2, **dadurch gekennzeichnet, dass** zwei bis vier Hauptschneiden (107) angeordnet sind.

4. Zylinderkopfbohrer (101) nach einem der Patentansprüche 1 bis 3, **dadurch gekennzeichnet, dass** zumindest eine Rille (114.1) in derselben axialen Ebene verläuft.

5. Zylinderkopfbohrer (101) nach einem der Patentansprüche 1 bis 4, **dadurch gekennzeichnet, dass** zumindest eine Rille (114.2) wendelförmig verläuft.

6. Zylinderkopfbohrer (101b, 101c) nach Patentanspruch 5, **dadurch gekennzeichnet, dass** zumindest zwei Rillen (114.3) wendelförmig und parallel zueinander verlaufen

7. Zylinderkopfbohrer (101) nach einem der Patentansprüche 1 bis 6, **dadurch gekennzeichnet, dass** zumindest die Hälfte der Außenfläche (106) durch die Nuten (111) bzw. Rillen (114, 114.1, 114.2) unterbrochen ist.

8. Zylinderkopfbohrer (101h) nach einem der Patentansprüche 1 bis 7, **dadurch gekennzeichnet, dass** an der Fußfläche (115) des Bohrkopfes (103) mehrere axiale und koaxial zur Bohrerachse (X -X) verlaufende Rillen (116) und / oder zumindest eine axiale und spiralförmig zur Bohrerachse (X - X) verlaufende Rille (116) angeordnet sind bzw. ist.

## Claims

1. Cylinder-head drill bit (101d to 101g) having a clamping shank (102) and having a drill head (103), which has a centring point (104) and an outer lateral wall (105) with an at least substantially cylindrical outer surface (106), and in which, between the centring point (104) and the outer surface (106), at least one main cutting edge (107) is arranged, which extends substantially radially, wherein at least one chip passage (109) that adjoins the flank (108) of the main cutting edge (107), is open towards the circumference, passes obliquely through the drill head (103) and interrupts the lateral wall (105) is arranged in the drill head (103), and wherein the outer surface (106) is provided with a multiplicity of narrow flutes (114.1, 114.4, 114.5), **characterized in that** at least two flutes (114.1, 114.4, 114.5) intersect.

2. Cylinder-head drill bit (101 to 101h) according to Claim 1 or according to the preamble of Claim 1, in which the outer surface (106) is interrupted by a plurality of grooves (111) that extend axially or obliquely axially and are wider than the flutes (114 to 114.5), in order to form roughing edges (112) in the form of a core drill bit (113), **characterized in that** the width (B) and/or the depth (T) of two or more flutes (114 to 114.5) is or are configured to be different.

3. Cylinder-head drill bit (101) according to Claim 1 or 2, **characterized in that** two to four main cutting edges (107) are arranged.

4. Cylinder-head drill bit (101) according to one of Claims 1 to 3, **characterized in that** at least one flute (114.1) extends in the same axial plane.

5. Cylinder-head drill bit (101) according to one of Claims 1 to 4, **characterized in that** at least one flute (114.2) extends in a helical manner.

6. Cylinder-head drill bit (101b, 101c) according to Claim 5, **characterized in that** at least two flutes (114.3) extend in a helical manner and parallel to one another.

7. Cylinder-head drill bit (101) according to one of Claims 1 to 6, **characterized in that** at least half of the outer surface (106) is interrupted by the grooves (111) and flutes (114, 114.1, 114.2).

8. Cylinder-head drill bit (101h) according to one of Claims 1 to 7, **characterized in that** a plurality of axial flutes (116) that extend coaxially with the drill-bit axis (X-X) and/or at least one axial flute (116) that extends in a spiral manner with respect to the drill-bit axis (X-X) is or are arranged on the root face (115) of the drill head (103) .

## Revendications

1. Foret à tête cylindrique (101d à 101g), comprenant une tige de serrage (102) et une tête de forage (103) qui comprend une pointe de centrage (104) et une paroi d'enveloppe extérieure (105) avec une surface extérieure au moins sensiblement cylindrique (106), et dans lequel entre la pointe de centrage (104) et la surface extérieure (106) est disposée au moins une arête de coupe principale (107) qui s'étend essentiellement radialement, au moins un canal d'enlèvement de copeaux (109) se raccordant à la surface libre (108) de l'arête de coupe principale (107), ouvert vers la périphérie, traversant obliquement la tête de forage (103) et interrompant la paroi d'enveloppe (105) étant prévu dans la tête de forage (103), et la surface extérieure (106) étant pourvue d'une pluralité d'étroits sillons (114.1, 114.4, 114.5), **caractérisé en ce qu'**au moins deux sillons (114.1, 114.4, 114.5) se croisent.

2. Foret à tête cylindrique (101 à 101h) selon la revendication 1 ou selon le préambule de la revendication 1, dans lequel la surface extérieure (106) est interrompue par une pluralité de rainures (111) s'étendant axialement ou axialement et obliquement et plus larges par rapport aux sillons (114 à 114.5) pour former des prédécoupes (112) en forme de masse-tige (113),
**caractérisé en ce que**
la largeur (B) et/ou la profondeur (T) de deux ou plus de deux sillons (114 à 114.5) est/sont réalisée(s) de manière différente.

3. Foret à tête cylindrique (101) selon la revendication 1 ou 2, **caractérisé en ce que** deux à quatre arêtes de coupe principales (107) sont prévues.

4. Foret à tête cylindrique (101) selon l'une quelconque des revendications 1 à 3, **caractérisé en ce qu'**au moins un sillon (114.1) s'étend dans le même plan axial.

5. Foret à tête cylindrique (101) selon l'une quelconque des revendications 1 à 4, **caractérisé en ce qu'**au moins un sillon (114.2) s'étend en forme d'hélice.

6. Foret à tête cylindrique (101b, 101c) selon la revendication 5, **caractérisé en ce qu'**au moins deux sillons (114.3) s'étendent en forme d'hélice et parallèlement l'un à l'autre.

7. Foret à tête cylindrique (101) selon l'une quelconque des revendications 1 à 6, **caractérisé en ce qu'**au moins la moitié de la surface extérieure (106) est interrompue par les rainures (111) ou les sillons (114, 114.1, 114.2).

8. Foret à tête cylindrique (101h) selon l'une quelconque des revendications 1 à 7, **caractérisé en ce que** plusieurs sillons (116) axiaux et s'étendant coaxialement à l'axe du foret (X-X) et/ou au moins un sillon (116) axial et s'étendant en spirale par rapport à l'axe du foret (X-X) est/sont disposé(s) sur la surface de base (115) de la tête de forage (103).
